# EUROPÄISCHE PATENTSCHRIFT

(11) **EP 1 052 030 B1**
(45) Veröffentlichungstag und Bekanntmachung des Hinweises auf die Patenterteilung: **06.08.2003**
(21) Anmeldenummer: 00108425.0
(22) Anmeldetag: 18.04.2000
(51) Int. Cl.: B07B 1/46, G01N 15/02

(54) **Luftstrahlsieb zur Korngrössenanalyse und zugehöriger Siebeinsatz**
Air jet sieve for grain size analysis and corresponding screen element
Tamis à jet d' air pour analyse granulométrique et élément de tamisage correspondant

(30) Priorität: 08.05.1999 DE 19921409
(43) Veröffentlichungstag der Anmeldung: 15.11.2000
(73) Patentinhaber: HOSOKAWA ALPINE Aktiengesellschaft & Co. OHG, 86199 Augsburg (DE)
(72) Erfinder: Kaiser, Hans, Dipl.-Ing. (FH), 86356 Neusäss (DE); Schwechten, Dieter, Dr.-Ing., 86179 Augsburg (DE); Konetzka, Georg, Dipl.-Ing., Ing.(grad.), 86199 Augsburg (DE); Roth, Stefan, Dipl.-Ing. (TU), 86399 Bobingen (DE)
(74) Vertreter: Rapp, Bertram, Dr.

(56) Entgegenhaltungen:
- DE-A- 4 419 153
- GB-A- 2 321 528
- PATENT ABSTRACTS OF JAPAN vol. 017, no. 366 (P-1571), 9. Juli 1993 (1993-07-09) & JP 05 054042 A (SHIN ETSU CHEM CO LTD), 5. März 1993 (1993-03-05)

## Beschreibung

Die Erfindung betrifft ein Luftstrahlsieb gemäß dem Oberbegriff des Patentanspruchs 1 sowie einen siebeinsatz für ein Luftstrahlsieb.

Bei der Korngrößenanalyse mittels einer Luftstrahlsiebmaschine nach dem Stand der Technik (z.B. nach DE 44 19 153 A1) wird das Siebgut auf das Siebgewebe aufgegeben, mittels einer unterhalb des Siebgewebes rotierenden Schlitzdüse ein Gasstrahl von unten nach oben durch das Siebgewebe geblasen und das auf dem Sieb liegende Siebgut aufgewirbelt. Die Feinanteile des Siebgutes werden vom Gasstrahl mitgerissen und durch das Siebgewebe von oben nach unten in den Raum unterhalb des Siebeinsatzes transportiert und von dort, aus der Siebmaschine ausgetragen. Die groben Anteile, die größer sind als die Maschenweite des jeweiligen Siebeinsatzes, können das Sieb nicht passieren und bleiben nach der Siebung auf dem Siebgewebe liegen.

Die GB-A-2321528 beschreibt einen Sensor an einer Siebmaschine, der dem Zweck dient, einen Barcode auf dem Sieb zu lesen, wodurch eine zentrale Steuerung der Siebmaschine das Sieb. identifizieren kann und damit weiß, welches Sieb zur Zeit gewogen wird. Dieses Vorgehen dient der Vermeidung von Fehlem durch eine Doppelwägung desselben Siebs.

Die Patent Abstracts of Japan, vol. 07, Nr. 366 (P-1571) & JP 05054042 A beschreibt ein Verfahren und eine Vorrichtung zur automatischen Inspektion pulverförmiger Artikel mittels einer Waage und mindestens einem Barcode-Leser.

Zur Bestimmung einer Korngrößenverteilungskurve müssen mehrere Siebungen mit verschiedenen Sieben unterschiedlicher Maschenweite durchgeführt werden. Dazu wird der nach der ersten Siebung auf dem Sieb zurückbleibende grobe Anteil, der Siebrückstand, weiteren Siebungen ausgesetzt. Das zuerst verwendete Sieb einer ersten Maschenweite wird aus der Luftstrahlsiebmaschine entfernt und ein zweites Sieb mit einer gröberen Maschenweite eingesetzt. Der Siebrückstand aus der ersten Siebung wird dem zweiten Sieb aufgegeben und eine zweite Siebung durchgeführt. Der aus der zweiten Siebung verbleibende Siebrückstand wird anschließend einer dritten Siebung zugeführt. Je nach Bedarf können viele Siebungen in den jeweils gewünschten Korngrößenschritten mit den verschiedenen Sieben unterschiedlicher Maschenweite durchgeführt werden. Nach jeder erfolgten Siebung muß der Siebrückstand gewogen werden, um die Komgrößenverteilungskurve bestimmen zu können.

Um die wiederholt erforderliche Bestimmung des Siebrückstandes durch Siebungen und Wägungen zu erleichtern, wurde im Stand der Technik nach der DE 44 19 153 A1 eine Luftstrahlsiebmaschine entwickelt, die eine selbständige, automatisierte Wägung des Siebrückstandes ermöglicht. Dazu wurde in die Luftstrahlsiebmaschine eine Waage integriert, die nach jedem Siebvorgang das Sieb zusammen mit dem Siebrückstand anhebt und wiegt. Durch den Vergleich dieses Wägeergebnisses mit dem Gewicht des leeren Siebes kann die Menge des Siebrückstandes bestimmt werden. Bei dieser Siebmaschine kann jedoch nur das Gewicht des Siebes bestimmt werden, auf weitere Eigenschaften des Siebeinsatzes kann aus dem Gewicht nicht zuverlässig geschlossen werden.

Um aussagekräftige, korrekte Ergebnisse für die Bestimmung der Komgrößenverteilungskurve erhalten zu können, ist es sehr wichtig, daß alle Parameter, entsprechend der Prüfvorschrift, zuverlässig eingehalten werden. Die manuelle Bedienung der Luftstrahlsiebmaschine und insbesondere der manuelle Austausch der Siebeinsätze birgt jedoch die Gefahr einer versehentlichen Siebverwechslung bezüglich z.B. der benötigten Maschenweite. Daher ist eine zuverlässige Prüfmittelüberwachung notwendig. Dies geschieht bisher ausschließlich durch den Bediener der Luftstrahlsiebmaschine.

Um für Analysen-Siebmaschinen allgemein die Analysensicherheit gegen Fehlbedienung zu erhöhen, wird erfindungsgemäß vorgeschlagen eine automatisierte Erkennung verschiedenster Parameter des Siebeinsatzes zu ermöglichen. Insbesondere soll die Maschenweite des jeweils verwendeten Siebeinsatzes durch die Siebmaschine automatisch erkannt werden.

Diese Aufgabe wird nach der erfindung durch den Luftstrahlsieb gemäß Anspruch 1 und durch den Siebeinsatz gemäß Anspruch 4 und Anspruch 9 gelöst.

Vorteilhafte Weiterbildungen der Erfindung sind Gegenstand der betreffenden abhängigen Ansprüche.

Ein automatisierter Vergleich des tatsächlich verwendeten Siebeinsatzes mit dem Wert der Maschenweite des eigentlich erforderlichen Siebeinsatzes in einer zugehörigen Steuereinrichtung, stellt die Verwendung des richtigen Siebeinsatzes sicher. Sollte der Bediener irrtümlich einen falschen Siebeinsatz gewählt haben, so wird er durch entsprechende Signale an der Siebmaschinen auf den Fehler hingewiesen und ist aufgefordert den richtigen Siebeinsatz in die Siebmaschine einzusetzen. Die vom identifizierten Siebeinsatz gewonnenen Informationen können auch z.B. zum Protokollieren in einer Speichereinrichtung festgehalten werden und einer weiteren Auswertung, z.B. in einem elektronischen Rechner, zugeführt werden.

Um das wichtigste Kriterium, die Maschenweite jedes Siebeinsatzes automatisch erkennen zu können, trägt jedes Sieb im Rahmen eine maschinenlesbare Signatur, aus der mindestens die nominale Maschenweite entnehmbar ist. Es können weitere spezifische Daten oder Informationen des Siebes in der maschinenlesbaren Signatur abgelegt sein. In der Siebmaschine ist ein Sensor angebracht, der die Signatur lesen kann. Die durch den Sensor ausgelesenen Daten und Informationen können in einer Auswerteinheit weiter verarbeitet, und aufgrund dieser Informationen die gewünschten Aktionen eingeleitet werden. So kann bei der Erkennung eines falschen Siebes durch den Sensor und der Auswerteinheit eine Warnung generiert werden, die auf die Siebverwechslung hinweist.

Neben der nominalen Maschenweite können auch weitere spezifische Daten des Siebes auf der Signatur des Siebrahmens gespeichert sein, so z.B. der Hersteller, das Produktionsdatum, die Maschenform und/oder die DIN-Nummer des Siebes, sowie zu Kontrollzwecken z.B. die Reinigungsintervalle.

In einer vorteilhaften Ausgestaltung der Erfindung ist die maschinenlesbare Signatur des Siebrahmens nicht nur durch den Sensor lesbar ausgeführt, sonder auch be- und/oder überschreibbar. So können zusätzliche Informationen auf der Signatur des Siebrahmens gespeichert und später wieder abgerufen werden. Dies kann z.B. die Anzahl der Siebbenutzung, die Durchführung von Reinigungsund/oder Kontrollvorgängen oder das Datum der letzten Siebbenutzung sein. Alle diese Informationen werden im jeweiligen Siebeinsatz gespeichert.

In einer Variation eines erfindungsgemäßen Siebes mit maschinenlesbarer Signatur wird das Sieb lediglich durch eine Seriennummer identifiziert. Die Bewertung des Siebeinsatzes erfolgt dann anhand der Seriennummer bezüglich aller relevanter Daten wie z.B. der Maschenweite in einer gesonderten Einheit, wie z.B. in einer Microcontroller-Steuerung und/oder Datenbank. Jeder Seriennummer werden dabei spezifische Datensätze (Maschenweite, Anzahl der Benutzungen, Datum der Benutzung, Herstellerangaben, Maschenform usw.) zugeordnet, die physisch von dem Siebeinsatz getrennt abgelegt und gespeichert werden.

Die praktische Ausführung der maschinenlesbaren Signatur ist dem derzeitigen Stand der Technik entsprechend auf vielfältige Weise möglich. Funktionell ist hierbei zwischen überschreibbaren, nicht-überschreibbaren und teilweise überschreibbaren Signaturen zu unterscheiden. Je nach Anwendungsfall und individuellen Bedürfnissen kann die jeweils beste Lösung ausgewählt werden.

Die mit derzeitig vertretbarem Aufwand wirtschaftlich realisierbaren maschinenlesbaren und/oder beschreibbaren Signaturen sind die im folgenden Beschriebenen.

### Barcode:

An der Außenseite des Siebrahmens befinden sich horizontale Streifen, die auf einem Teil oder auf dem gesamten Umfang des Siebrahmens angeordnet sind und sich deutlich und kontrastreich vom Siebrahmen abheben. Die Barcodes können auch auf einen Aufkleber gedruckt sein, der an der Außenseite des Siebrahmens aufgeklebt wird. Wird der Siebeinsatz in die Siebmaschine eingesetzt tastet ein Sensor (Laser), der am inneren Umfang des schüsselförmigen Gehäuses der Siebmaschine angebracht ist, den Barcode berührungslos ab.

### Stiftcode:

An der Außenseite des Siebrahmens oder an der Unterseite des Kragens befinden sich mehrere Stifte. Einer der Stifte unterscheidet sich von den anderen Stiften durch seinen Durchmesser oder seine Länge und gibt somit die korrekte Position für die Decodierung vor. Jeder Stift ragt beim Einlegen des Siebeinsatzes in die Siebmaschine in eine Bohrung im Gehäuse der Siebmaschine. In jeder Bohrung wird das Vorhandensein eines Stiftes durch einen Sensor geprüft. Durch das Vorhandensein oder durch weglassen einzelner Stifte läßt sich ein Code erzeugen, der durch die Sensoren im Gehäuse gelesen werden kann.

### Transponderchip:

Ein kleiner Chip in einem Glasgehäuse wird an einer Stelle des Siebrahmen befestigt. Der Chip kann bei Bestrahlung und mittels eines Schreib- und Lesegerätes durch Radioübertragung ohne Hilfsenergie gezielt Informationen speichern und ausgeben.

### Magnetstreifen:

An der Außenseite des Siebrahmens wird über dessen Umfang ein Magnetstreifen angebracht, der über ein im Gehäuse der Siebmaschine befindliches Lese- und Schreibgeräte ausgelesen oder beschrieben werden kann. In einer besonders kostengünstigen Ausgestaltung ist der Magnetstreifen auf einer Karte angebracht. Die Karte ist mittels einer Kette oder einer Schnur an dem Siebeinsatz befestigt. Die Karte mit Magnetstreifen trägt die individuellen Informationen des Siebeinsatzes an dem sie befestigt ist. Während der Siebung ist die Magnetkarte in ein Lesegerät an der Siebmaschine einzuführen, nur dann kann der Siebvorgang gestartet werden.

### Chipkarten:

Analog der Anwendung von Karten mit Magnetstreifen können auch Karten mit einem integrierten Chip in gleicher Weise verwendet werden. Das Auslesen und Beschreiben der Karte erfolgt dabei jedoch nicht auf magnetische, sondern auf elektronische Weise.

Die Erfindung ist nachfolgend anhand der Zeichnungen beschrieben.
Fig.1 zeigt eine erfindungsgemäße Siebmaschine in einer Gesamtansicht.
Fig.2 zeigt einen vergrößerten Teilschnitt der erfindungsgemäßen Siebmaschine.
Fig.3 zeigt eine erfindungsgemäße Siebmaschine mit integrierter Waage.
Fig.4 zeigt eine Ausgestaltung mit Magnetkarte und Kartenleser.

Das Luftstrahlsieb gemäß **Fig. 1** weist einen in das Gehäuse eingesetzten Siebeinsatz **4** auf. Der Siebeinsatz **4** ist an seinem Außenumfang mit einer Codierung **1** versehen. Die Codierung **1** kann beispielsweise ein Barcod oder ein Stiftcode sein. Als Alternative kann die Codierung **1** auf einem beschreibbaren Speicher **5** abgelegt sein. Der beschreibbare Speicher ersetzt dabei die Codierung **1** und ist an der gleichen Stelle des Siebeinsatzes **4** angebracht.

Der im Gehäuse angebrachte Sensor **2** steht mit der Codierung **1** oder dem beschreibbaren Speicher **5** in Wirkverbindung, wenn der Siebeinsatz **4** in das Gehäuse des Luftstrahlsiebs eingesetzt ist. Die Registrierung und Weiterverarbeitung des von der Codierung **1** oder dem beschreibbaren Speicher **5** gelesenen Signals erfolgt in einer Steuereinrichtung **3**, die auf Grundlage des jeweiligen Signals die gewünschte und vordefinierte Aktionen generiert.

Der in **Fig. 2** dargestellte Teilschnitt zeigt die Codierung **1** bzw. den beschreibbaren Speicher **5** zusammen mit dem Sensor **2** und der Steuereinrichtung **3** in einer vergrößerten Darstellung.

In **Fig. 3** ist der Sensor **2** durch eine Waage **7** ersetzt, die das eingesetzte Sieb **4** an seinem Gewicht identifiziert. Anhand des Siebgewichtes kann die Steuereinrichtung **3** die spezifischen Merkmale des eingesetzten Siebeinsatzes **4** identifizieren.

**Fig 4** zeigt eine schematische Darstellung der Siebmaschine, wobei der Siebeinsatz **4** mit einer Magnetkarte oder Chipkarte **6** gekennzeichnet ist und der Siebeinsatz **4** durch das Einstecken der Magnet- oder Chipkarte **6** in einen Schlitz im Gehäuse der Siebmaschine durch einen Kartenleser **2** identifiziert und durch die Steuereinrichtung **3** weiterverarbeitet werden kann.

## Patentansprüche

1. Luftstrahlsieb mit einem Gehäuse, einem darauf aufgesetzten, aus einer Anzahl von Prüfsieben unterschiedlicher Maschenweiten selektierten Siebeinsatz (4), der in das Gehäuse einsetzbar ist, mit einer Schlitzdüse unterhalb des Bodens des Siebeinsatzes (4), einem Antrieb für die Schlitzdüse, einer Luftzuführung zur Schlitzdüse und einer Luftabführung durch das Gehäuse aus dem Raum unterhalb des Bodens des Siebeinsatzes (4) und einer Steuereinrichtung für den Betrieb, **dadurch gekennzeichnet, daß** ein Sensor (2) vorgesehen ist, durch den der eingesetzte Siebeinsatz (4) an einer daran angeordneten Codierung (1) automatisch identifizierbar ist, wobei in der Codierung (1) Informationen über die Maschenweite und/oder die Anzahl der Siebbenutzungen und/oder das Datum der Siebbenutzung und/oder den Hersteller und/oder das Produktionsdatum und/oder die Maschenform und/oder die DIN-Nummer des Siebeinsatzes (4) speicherbar sind.

2. Luftstrahlsieb nach Anspruch 1, **dadurch gekennzeichnet, daß** der Sensor (2) eine Waage (7) ist, durch die der Siebeinsatz (4) an seinem Gewicht identifizierbar ist.

3. Luftstrahlsieb nach einem der voranstehenden Ansprüche, **gekennzeichnet durch** eine Steuereinrichtung (3) für die Weiterverarbeitung der Informationen aus der Codierung (1) und/oder dem Gewicht und die Generierung **dadurch** vordefinierter Aktionen.

4. Siebeinsatz für ein Luftstrahlsieb nach einem der voranstehenden Ansprüche, **dadurch gekennzeichnet, daß** die auf dem Siebeinsatz (4) angebrachte Codierung (1) ein Barcode oder ein Stiftcode.

5. Siebeinsatz für ein Luftstrahlsieb nach Anspruch 4, **dadurch gekennzeichnet, daß** die Codierung (1) auf einem beschreibbaren Speicher (5) speicherbar ist.

6. Siebeinsatz nach Anspruch 5, **dadurch gekennzeichnet, daß** der beschreibbare Speicher (5) ein am Siebeinsatz (4) angebrachter Magnetstreifen oder Mikrochip ist.

7. Siebeinsatz nach Anspruch 6, **dadurch gekennzeichnet, daß** die Codierung (1) auf einer mit dem Siebeinsatz (4) verbundenen Codekarte (6) speicherbar ist.

8. Siebeinsatz nach Anspruch 7, **dadurch gekennzeichnet, daß** die Codekarte (6) eine Magnetkarte oder eine Chipkarte ist.

9. Siebeinsatz für ein Luftstrahlsieb nach einem der Ansprüche 1-3, **dadurch gekennzeichnet, daß** in der Codierung (1) Informationen über die Maschenweite und/oder die Anzahl der Benutzungen und/oder das Datum der Benutzung und/oder den Hersteller und/oder das Produktionsdatum und/oder die Maschenform und/oder die DIN-Nummer des Siebeinsatzes (4) speicherbar sind und/oder die DIN-Nummer des Siebeinsatzes (4) und/oder die Durchführung von Reinigungs/Kontrollvorgängen und/oder die Seriennummer und/oder andere Herstellerangaben speicherbar sind.

## Claims

1. Air jet sieve with a housing, with placed thereon a sieve insert (4) which is selected from a number of test sieves having different mesh widths and can be inserted in the housing, with a slotted nozzle underneath the bottom of the sieve insert (4), with a drive for the slotted nozzle, with an air supply to the slotted nozzle and an air outlet through the housing from the chamber underneath the bottom of the sieve insert (4), and with a control device for operation, **characterised in that** a sensor (2) is provided through which the inserted sieve insert (4) can be identified automatically by a coding (1) arranged thereon, and information about the mesh width and/or the number of times the sieve has been used and/or the date of use of the sieve and/or the manufacturer and/or the date of production and/or the mesh form and/or the DIN number of the sieve insert (4) is storable in the coding (1).

2. Air jet sieve according to claim 1, **characterised in that** the sensor (2) is a balance (7) through which the sieve insert (4) is identifiable by its weight.

3. Air jet sieve according to one of the preceding claims, **characterised by** a control device (3) for further processing of the information from the coding (1) and/or the weight and for generating actions predefined thereby.

4. Sieve insert for an air jet sieve according to one of the preceding claims, **characterised in that** the coding (1) provided on the sieve insert (4) is a bar code or a pin code.

5. Sieve insert for an air jet sieve according to claim 4, **characterised in that** the coding (1) is storable in a writable memory (5).

6. Sieve insert according to claim 5, **characterised in that** the writable memory (5) is a magnetic strip or microchip provided on the sieve insert (4).

7. Sieve insert according to claim 6, **characterised in that** the coding (1) is storable on a code card (6) connected to the sieve insert (4).

8. Sieve insert according to claim 7, **characterised in that** the code card (6) is a magnetic card or a chip card.

9. Sieve insert for an air jet sieve according to one of claims 1 to 3, **characterised in that** information about the mesh width and/or the number of times of use and/or the date of use and/or the manufacturer and/or the date of production and/or the mesh form and/or the DIN number of the sieve insert (4) is storable in the coding (1) and/or the DIN number of the sieve insert (4) and/or the execution of cleaning/checking operations and/or the serial number and/or other manufacturer data is storable.

## Revendications

1. Tamiseur à jet d'air comprenant un carter, un élément de tamisage (4), qui est posé sur celui-ci et sélectionné parmi un certain nombre de tamis de d'essai ou de contrôle avec différentes largeurs de mailles et qui peut être introduit dans le carter, comprenant une buse à fente, agencée en dessous du fond de l'élément de tamisage (4), un élément d'entraînement pour la buse à fente, une conduite d'admission d'air pour la buse à fente et une conduite d'évacuation d'air traversant le carter et sortant du compartiment en dessous du fond de l'élément de tamisage (4) et un dispositif de commande pour l'exploitation dudit tamiseur, **caractérisé en ce qu'**il est prévu un capteur (2), qui permet d'identifier automatiquement l'élément de tamisage (4) par l'intermédiaire d'un codage (1) réalisé sur celui-ci, des informations concernant la largeur de mailles et/ou le nombre d'utilisations du tamis et/ou la date d'utilisation du tamis et/ou le fabricant et/ou la date de fabrication et/ou la forme des mailles et/ou le numéro DIN de l'élément de tamisage (4) sont enregistrables dans le codage (1).

2. Tamiseur à jet d'air selon la revendication 1, **caractérisé en ce que** le capteur (2) est une balance (7), qui permet d'identifier l'élément de tamisage (4) à partir de son poids.

3. Tamiseur à jet d'air selon l'une quelconque des revendications précédentes, **caractérisé par** un dispositif de commande (3) pour le traitement ultérieur des informations issues du codage (1) et/ou du poids et la génération d'actions ainsi prédéfinies.

4. Élément de tamisage pour un tamiseur à jet d'air selon l'une quelconque des revendications précédentes, **caractérisé en ce que** le codage (1) réalisé sur l'élément de tamisage (4) est un code-barres ou un code à segments.

5. Élément de tamisage pour un tamiseur à jet d'air selon la revendication 4, **caractérisé en ce que** le codage (1) peut être enregistré dans une mémoire apte à l'écriture (5).

6. Élément de tamisage selon la revendication 5, **caractérisé en ce que** la mémoire apte à l'écriture (5) est une bande magnétique ou une micro-puce agencée au niveau de l'élément de tamisage (4).

7. Élément de tamisage selon la revendication 6, **caractérisé en ce que** le codage (1) peut être enregistré sur une carte-code (6) reliée à l'élément de tamisage (4).

8. Élément de tamisage selon la revendication 7, **caractérisé en ce que** la carte-code (6) est une carte magnétique ou une carte à puce.

9. Élément de tamisage pour un tamiseur à jet d'air selon l'une quelconque des revendications 1 à 3, **caractérisé en ce que** des informations concernant la largeur de mailles et/ou le nombre d'utilisations et/ou la date d'utilisation et/ou le fabricant et/ou la date de fabrication et/ou la forme des mailles et/ou le numéro DIN de l'élément de tamisage (4) et/ou l'exécution des processus de nettoyage ou de contrôle et/ou le numéro de série et/ou d'autres paramètres concernant le fabricant sont enregistrables dans le codage (1).
